# FASCICULE DE BREVET EUROPEEN

(11) **EP 0 252 108 B1**
(45) Date de publication et mention de la délivrance du brevet: **22.05.1991**
(21) Numéro de dépôt: 87900168.3
(22) Date de dépôt: 16.12.1986
(51) Int. Cl.: F01P 1/04, F02F 3/20, F02B 75/26

(54) **MOTEUR THERMIQUE AVEC REFROIDISSEMENT DES PISTONS ET CHEMISES**
THERMISCHER MOTOR MIT KOLBEN- UND ZYLINDERBÜCHSENKÜHLUNG
HEAT ENGINE WITH COOLING OF THE PISTONS AND JACKETS

(30) Priorité: 19.12.1985 FR 8518827
(43) Date de publication de la demande: 13.01.1988
(73) Titulaire: PELLERIN, Jacques Paul Marie, 91450 Soisy sur Seine (FR)
(72) Inventeur: PELLERIN, Jacques Paul Marie, 91450 Soisy sur Seine (FR)
(74) Mandataire: Bouju, André
(86) Numéro de dépôt international: FR8600434
(87) Numéro de publication internationale: WO8703929

(56) Documents cités:
- BE-A- 493 031
- DE-A- 3 419 582
- FR-A- 536 952
- FR-A- 851 433
- FR-A- 852 974
- FR-A- 1 073 747
- FR-A- 2 517 742
- US-A- 1 649 817

## Description

La présente invention concerne une machine à cylindres disposés en barillet.

Le problème du refroidissement de la chambre de compression est un problème d'une importance capitale pour les moteurs thermiques; il présente aussi un certain intérêt pour les compresseurs volumétriques où l'élévation de température des parois des cylindres crée des difficultés dans certains cas.

De manière classique, ce problème est résolu par le seul refroidissement des parois externes des cylindres par une circulation d'eau ou d'air, mais rien n'est prévu pour refroidir le piston sauf pour certains très gros moteurs thermiques où l'on prévoit parfois un arrosage des pistons grâce à un dispositif compliqué.

On connaît par ailleurs, d'après le FR-A-852 974, et selon le préambule de la nouvelle revendication 1, une machine comprenant des cylindres parallèles disposés en barillet, des pistons mobiles en va-et-vient dans les cylindres, des moyens de transmission de mouvement à bielles interposés entre les pistons et un transformateur de mouvement relié à un arbre rotatif, et des moyens de distribution.

On connaît aussi d'après le FR-A-1 073 747 une machine thermique à cylindres disposés à plat ou en étoile, fonctionnant selon le cycle à deux temps, et dans laquelle une turbine montée sur l'arbre de sortie refoule de l'air soit dans les chambres de travail soit contre la face des pistons tournée vers le vilebrequin et les bielles.

Ce mode de refroidissement a l'inconvénient que l'air de refroidissement, après s'être chauffé au contact des pistons, est évacué par le carter du vilebrequin et vient donc échauffer le vilebrequin. De plus, le piston n'est refroidi que par intermittence, lorsqu'il y a coincidence entre le conduit d'admission et les lumières du piston.

Le but de l'invention est d'améliorer le refroidissement des moteurs en barillet.

Suivant l'invention, la machine est caractérisée en ce qu'elle comprend, entre le transformateur de mouvement et les cylindres un compartiment de séparation thermique défini entre deux parois traversées par l'arbre rotatif et par les moyens de transmission et s'étendant toutes deux entre le transformateur de mouvement et les cylindres, une première paroi comprenant au moins une lumière faisant communiquer un étage de transformation du mouvement avec le compartiment de séparation thermique, et la deuxième paroi comprenant des lumières faisant communiquer le compartiment de séparation thermique avec l'intérieur des cylindres, et en ce qu'une turbine est montée sur l'arbre dans le compartiment de séparation thermique, ladite turbine aspirant à l'étage de transformation du mouvement un fluide de refroidissement qui passe dans ledit compartiment de séparation et est refoulé dans le volume variable à l'intérieur des cylindres, du côté des pistons tourné vers les bielles respectives.

Ainsi, le compartiment de séparation thermique sépare thermiquement les cylindres et le transformateur de mouvement. Le refroidissement de l'intérieur des cylindres, au lieu de constituer un risque d'échauffement excessif pour le transformateur de mouvement, contribue au contraire à minimiser l'échauffement de ce dernier.

De plus le refroidissement selon l'invention, contrairement au dispositif selon le FR-A-1 073 747, n'est pas tributaire d'une coïncidence intermittente entre des lumières définissant le trajet de refroidissement. La disposition du compartiment de séparation permet d'entretenir un flux de refroidissement permanent, au lieu de refroidir les pistons par une succession de chocs thermiques.

Le compartiment de séparation thermique selon l'invention se combine avantageusement avec la disposition en barillet. La turbine montée sur l'arbre central permet en effet d'alimenter de manière égale tous les cylindres. De plus, la disposition en barillet a pour avantage de limiter fortement le débattement latéral des bielles, ce qui est favorable à l'installation d'un compartiment assez bien fermé entre le bloc-cylindres et l'étage de transformation de mouvement.

De préférence, une seconde turbine est montée sur l'arbre entre les cylindres de manière à assurer un écoulement de fluide de refroidissement le long de la paroi extérieure des cylindres.

Il est avantageux que la machine comprenne quatre étages géométriquement nettement séparés, mais reliés rigidement entre eux, à savoir un étage de transformation de mouvement, le compartiment de séparation thermique, un étage de compression, définissant les cylindres, et un étage de distribution.

L'arbre rotatif peut comprendre un arbre primaire coopérant avec le transformateur de mouvement, et un arbre secondaire prolongeant l'arbre primaire en direction des cylindres le long de l'axe du barillet, l'arbre secondaire portant la ou les turbines et portant, à son extrémité opposée au transformateur de mouvement, un moyen rotatif de commande de distribution.

Le refroidissement est particulièrement efficace si le fluide de refroidissement est un aérosol.

L'invention va maintenant être décrite au moyen d'un exemple, en référence aux dessins annexés.
Le schéma 1 est une coupe schématique du moteur lorsqu'un piston est en bas de sa course; pour la clarté du dessin aucun autre piston n'a été représenté, mais il a été indiqué l'axe; de même la retenue de couple n'a pas été représentée.
   Sur ce schéma, on voit que
   - le premier élément situé entre deux surfaces de révolution planes ou courbes a pour fonction de servir de carter au transformateur de mouvement en barillet qui peut être du type à rotule centrale (ce qui est représenté) ou du type arbre en "Z"; dans cet élément la surface inférieure (I) est traversée par l'arbre de sortie (1) (ou d'entrée) du mouvement, la surface supérieure (II) possède des ouvertures (2) permettant le passage des bielles allant aux rotules des pistons à tige et celui d'un palier (3) permettant la rotation de l'arbre médian (4) destiné à l'entraînement des auxiliaires tels que turbines (5 et 6) et distribution.
   - le deuxième élément situé entre deux surfaces de révolution planes ou courbes (II) et (III) a pour fonction d'assurer une évacuation correcte des calories dues au dégagement de chaleur qui a lieu dans les cylindres lors de la combustion (ou de la compression); pour cela un premier étage de pales (7) placées autour de l'arbre médian (4) refoule grâce à un cloisonnement approprié (8) un fluide (gaz ou liquide ou aérosol) sur le volume variable constitué par le fond du piston et la chemise tandis qu'un deuxième étage de pales, étage qui peut être situé au niveau du troisième élément, refroidit l'extérieur des chemises si le besoin s'en fait sentir; des moyens d'étanchéité sont prévus pour empêcher, si il le faut, l'arrivée du fluide dans le premier élément; l'utilisation d'un aérosol tel que air chargé de très fines gouttellettes d'eau peut être très intéressante et par l'amélioration du refroidissement et par le rôle de catalyseur produit par ces très fines gouttellettes et par l'espèce de lubrification qu'apportent ces gouttellettes;
   - le troisième élément situé entre la surface plane ou courbe (III) et obligatoirement une surface plane (IV) remplit la fonction dévolue au bloc moteur (ou bloc de compression) dans la disposition classique, c'est à dire assure la transformation de l'énergie chimique en énergie cinétique dans un moteur ou exécute une partie de la compression dans un compreseur; la surface (IV) possède un palier (9) destiné au passage de l'arbre médian (4) et assurant une étanchéité suffisante pour que la quasi totalité du fluide reste dans le troisième élément, elle est de plus convenablement cloisonnée pour que les filets de fluide assurent l'évacuation maxima des calories;
   - le quatrième élément situé au dessus de la surface plane (IV) est constitué par la distribution qui est réalisée à partir de l'arbre médian par des moyens appropriés basés sur l'utilisation de cames ou l'emploi de boisseaux tournants dont la commande est assurée par l'engrenage (10) et dont le principe est préférablement conforme au FR-A-2 608 211.
Le schéma 2 est une coupe schématique suivant AA; il est destiné à montrer les ouvertures (11) permettant la montée dans le deuxième élément du fluide aspiré à la hauteur du premier élément.
   Les ouvertures en question peuvent être reliées à des tuyaux rigides pour que l'aspiration se produise dans une région donnée, ou des tuyaux souples dont un mouvement commandé règlera le débit d'air.
Le schéma 3 est une coupe schématique suivant BB; il est évident que les dimensions et les formes des ouvertures (12) sont liées au débit et à la pression de la turbine (6); cette turbine peut aussi être alimentée par de l'air extérieur amené par des conduits.

Il est avantageux, afin d'éviter la naissance de vibrations, que les éléments composant les différentes parties de la machine soient liés entre eux de la manière la plus rigide pourque les alésages des ouvertures destinées au passage de l'arbre médian soient alignés d'une manière aussi parfaite que possible

L'emploi des nouveaux matériaux dans les domaines du frottement et de l'isolation thermique rend encore plus attrayante cette solution; le mouvement louvoyant des rotules rend suffisante la lubrification par une graisse qu'il sera inutile de renouveler, le déplacement parfaitement linéaire du piston et la diminution des frottements due à la température de celui-ci rend possible, surtout si l'on utilise la formule aérosol indiquée plus haut, avec un matériau comme le Revetox, de supprimer le circuit d'huile.

Autrement dit, dans un moteur huile et eau ne jouent plus aucun rôle.

Les avantages d'une telle construction sont évidents:
- diminution très importante du nombre de pièces, d'où
- diminution du poids,
- suppression des poids parasites: huile, eau avec leurs corollaires: radiateur, filtre, canalisations, etc...,
- diminution des frottements, d'où
- amélioration du rendement,
- prix de revient abaissé.

## Revendications

1. Machine comprenant des cylindres parallèles disposés en barillet, des pistons mobiles en va-et-vient dans les cylindres, des moyens de transmission de mouvement à bielles interposés entre les pistons et un transformateur de mouvement relié à un arbre rotatif (1, 4), et des moyens de distribution, caractérisée en ce que la machine comprend entre le transformateur de mouvement et les cylindres un compartiment de séparation thermique défini entre deux parois (II, III) traversées par l'arbre rotatif (1, 4) et par les moyens de transmission et s'étendant toutes deux entre le transformateur de mouvement et les cylindres, une première paroi (II) comprenant au moins une lumière (11) faisant communiquer un étage de transformation du mouvement avec le compartiment de séparation thermique, et la deuxième paroi (III) comprenant des lumières faisant communiquer le compartiment de séparation thermique avec l'intérieur des cylindres, et en ce qu'une turbine (5) est montée sur l'arbre (4) dans le compartiment de séparation thermique, ladite turbine aspirant à l'étage de transformation du mouvement un fluide de refroidissement qui passe dans ledit compartiment de séparation et est refoulé dans le volume variable à l'intérieur des cylindres, du côté des pistons tourné vers les bielles respectives.

2. Machine selon la revendication 1, caractérisée par une seconde turbine (6) montée sur l'arbre entre les cylindres de manière à assurer un écoulement de fluide de refroidissement le long de la paroi extérieure des cylindres.

3. Machine selon l'une des revendications 1 et 2, caractérisée en ce qu'elle comprend quatre étages géométriquement nettement séparés, à savoir un étage de transformation de mouvement, le compartiment de séparation thermique, un étage de compression, définissant les cylindres, et un étage de distribution

4. Machine selon la revendication 3, caractérisée en ce que les quatre étages sont relies rigidement entre eux.

5. Machine selon l'une des revendications 1 à 4, caractérisée en ce que l'arbre rotatif comprend un arbre primaire (1) coopérant avec le transformateur de mouvement, et un arbre secondaire (4) prolongeant l'arbre primaire (1) en direction des cylindres le long de l'axe du barillet, l'arbre secondaire (4) portant la ou les turbines (5, 6) et portant, à son extrémité opposée au transformateur de mouvement, un moyen rotatif (10) de commande de distribution.

6. Machine selon l'une des revendications 1 à 5, caractérisée en ce que le fluide de refroidissement est un aérosol.

## Patentansprüche

1. Maschine mit zueinander parallelen, trommelartig angeordneten Zylindern, mit in den Zylindern hin- und herbewegbaren Kolben, mit Mitteln zur Übertragung der Bewegung auf Pleuelstangen, die zwischen den Kolben und einem mit einer Drehwelle (1, 4) verbundenen Bewegungsumformer angeordnet sind, und mit Verteilerelementen, **dadurch gekennzeichnet**, **daß** die Maschine zwischen dem Bewegungsumformer und den Zylindern einen thermisch separierenden Raum aufweist, der von zwei Wänden (II, III) begrenzt ist, durch die die Drehwelle (1, 4) und die Mittel zur Übertragung der Bewegung hindurchlaufen und die sich beide zwischen dem Bewegungsumformer und den Zylindern erstrecken, daß eine erste Wand (II) wenigstens eine Einlaßöffnung (11) aufweist, die eine Verbindung zwischen einer Bewegungsumformerstufe und dem thermisch separierenden Raum herstellt, daß die zweite Wand (III) Einlaßöffnungen aufweist, die eine Verbindung zwischen dem thermisch separierenden Raum und dem Innern der Zylinder herstellen und daß eine Turbine (5) auf der Drehwelle (4) in dem thermisch separierenden Raum montiert ist, die in der Bewegungsumformerstufe ein Kühlfluid ansaugt, das durch den thermisch separierenden Raum fließt und in das variable Volumen im Innern der Zylinder auf der zur Pleuelstange gerichteten Seite des jeweiligen Kolbens gedrückt wird.

2. Maschine nach Anspruch 1, dadurch gekennzeichnet, daß auf der Welle zwischen den Zylindern eine zweite Turbine (6) derart befestigt ist, daß eine Strömung des Kühlfluids entlang der Außenwand der Zylinder gewährleistet wird.

3. Maschine nach einem der Ansprüche 1 und 2, dadurch gekennzeichnet, daß sie vier deutlich geometrisch voneinander getrennte Stufen aufweist, nämlich eine Bewegungsumformungsstufe, den thermisch separierenden Raum, eine die Zylinder begrenzende Kompressionsstufe und eine Verteilerstufe.

4. Maschine nach Anspruch 3, dadurch gekennzeichnet, daß die vier Stufen fest miteinander verbunden sind.

5. Maschine nach einem der Ansprüche 1 bis 4, dadurch gekennzeichnet, daß die Drehwelle eine Hauptwelle (1), die mit dem Bewegungsumformer zusammenwirkt, und eine Hilfswelle (4) aufweist, die die Hauptwelle in Richtung der Zylinder entlang der Achse der zylindrischen Anordnung fortsetzt und die Turbine oder die Turbinen (5, 6) trägt und an deren dem Bewegungsumformer gegenüberliegenden Ende eine drehbare Verteil-Steuereinrichtung (10) befestigt ist.

6. Maschine nach einem der Ansprüche 1 bis 5, dadurch gekennzeichnet, daß das Kühlfluid ein Aerosol ist.

## Claims

1. A machine comprising parralel cylinders in a barrel-type arrangement, pistons reciprocable in the cylinders, movement transmission means having connecting rods interposed between the pistons and a movement converter connected to a rotatable shaft (1, 4), and distribution means, characterized in that the machine comprises, between the movement converter and the cylinders, a thermal separation compartment defined between two walls (II, III) having the rotatable shaft (1, 4) and the transmission means extending therethrough, both walls extending between the movement converter and the cylinders, a first wall (II) comprising at least one aperture (11) providing communication between a movement conversion stage and the thermal separation compartment, and the second wall (III) comprising apertures providing communication between the thermal separation compartment and the inside of the cylinders, and in that a turbine (5) is mounted onto the shaft (4) in the thermal separation compartment, said turbine taking in to the movement conversion stage a coolant-fluid which passes in said separation compartment and is delivered into the variable volume inside the cylinders, adjacent that side of the pistons which faces the respective connecting rods.

2. A machine according to claim 1, characterized by a second turbine (6) mounted onto the shaft between the cylinders so as to provide a flow of coolant-fluid along the external wall of the cylinders.

3. A machine according to one of claims 1 or 2,characterized in that it comprises four stages which are geometrically clearly separated, i.e. a movement-conversion stage, the thermal separation stage, a compression stage defining the cylinders, and a distribution stage (IV).

4. A machine according to claim 3, characterized in that the four stages are rigidly connected together.

5. A machine according to one of claims 1 to 4, characterized in that the rotatable shaft comprises a primary shaft (1) cooperating with the movement-converter, and a secondary shaft (4) prolongating the primary shaft (1) towards the cylinders along the axis of the barrel arrangement, the secondary shaft (4) carrying the turbine(s) (5, 6) and carrying, at its end remote from the movement-converter, a rotatable means (10) for controlling distribution.

6. A machine according to one of claims 1 to 5, characterized in that the coolant-fluid is an aerosol
